# EUROPÄISCHE PATENTSCHRIFT

(11) **EP 1 620 621 B1**
(45) Veröffentlichungstag und Bekanntmachung des Hinweises auf die Patenterteilung: **29.10.2008**
(21) Anmeldenummer: 04730480.3
(22) Anmeldetag: 30.04.2004
(51) Int. Cl.: E05B 65/20

(54) **KRAFTFAHRZEUGT RVERSCHLUSS**
MOTOR VEHICLE DOOR LOCK
SERRURE D'UNE PORTIERE DE VEHICULE AUTOMOBILE

(30) Priorität: 08.05.2003 DE 10320448
(43) Veröffentlichungstag der Anmeldung: 01.02.2006
(73) Patentinhaber: Kiekert Aktiengesellschaft, 42579 Heiligenhaus (DE)
(72) Erfinder: GRAUTE, Ludger, 45130 Essen (DE)
(86) Internationale Anmeldenummer: PCT/DE2004/000919
(87) Internationale Veröffentlichungsnummer: WO 2004/101927

(56) Entgegenhaltungen:
- EP-A- 1 004 730
- DE-A- 10 038 151
- US-A- 5 921 595
- US-A- 6 158 788
- US-A1- 2002 050 720

## Beschreibung

Die Erfindung betrifft einen Kraftfahrzeugtürverschluss, mit einem Gesperre, ferner mit wenigstens einem Betätigungshebel, und mit einem Verriegelungshebel.

Bei einem Kraftfahrzeugtürverschluss der eingangs beschriebenen Ausführungsform, wie er beispielhaft in der DE 100 38 151 C2 beschrieben wird, lässt sich der Verriegelungshebel mit dem Betätigungshebel zumindest zur Einnahme seiner Verriegelungsstellung unmittelbar koppeln. Das geschieht im Zuge eines ersten Hubes des Betätigungshebels. Im Rahmen eines zweiten Hubes lässt sich nun der zugehörige Kraftfahrzeugtürverschluss bzw. dessen Gesperre öffnen. Eine solche Zweihubbetätigung hat sich bewährt, und zwar auch in Verbindung mit einer optionalen Kindersicherungs- und/oder Diebstahlsicherungseinrichtung. Allerdings ist es an dieser Stelle erforderlich, für die Entriegelung des Gesperres zunächst die Diebstahlsicherung bzw. die Kindersicherung in ihre Stellung "aus" zu überführen. Das ist aufwendig.

Daneben kennt man einen zweigeteilten Betätigungshebel, wie er im Rahmen der Patentanmeldung DE 101 64 484 beschrieben wird, die lediglich nach § 3 (2) PatG zu berücksichtigen ist. Lösungsansätze für die vorgenannte Problematik lassen sich hieraus jedoch nicht entnehmen.

Das heißt, bei derartigen Kraftfahrzeugtürverschlüssen mit Zweihubbewegung des Betätigungshebels zum Entriegeln und Öffnen des Gesperres ist es nach wie vor erforderlich, eine zusätzliche Diebstahlsicherungseinrichtung und/oder Kindersicherungseinrichtung zunächst in die Position "aus" zu überführen, damit im Anschluss daran die Stellung "entriegelt" und dann "geöffnet" des Gesperres eingenommen werden kann. Hinzu kommt, dass die Lösung nach der DE-Patentanmeldung 101 64 484 relativ aufwendig gestaltet ist und auf eine Vielzahl an Bauteilen zurückgreift.

Im Übrigen werden im Stand der Technik sowohl Zweihubbetätigungen als auch Einhubbetätigungen beschrieben. Bei der Zweihubbetätigung wird ein zugehöriges Gesperre bzw. der Kraftfahrzeugtürverschluss im Rahmen des ersten Hubes zunächst entriegelt und dann beim zweiten Hub geöffnet. Dagegen sorgt die Einhubbetätigung dafür, dass im Zuge eines einzigen Hubes sowohl entriegelt als auch geöffnet wird. Beide Vorgehensweisen werden mit unterschiedlichen und teilweise komplizierten Hebelwerken realisiert. Das ist aufwendig. Hier setzt die Erfindung ein.

Der Erfindung liegt das technische Problem zugrunde, einen Kraftfahrzeugtürverschluss der eingangs beschriebenen Gestaltung so weiter zu entwickeln, dass bei sehr einfachem Aufbau sowohl eine problemlose Zweihubbetätigung als auch eine Einhubbetätigung zum Öffnen des Gesperres möglich ist.

Zur Lösung dieser technischen Problemstellung ist ein gattungsgemäßer Kraftfahrzeugtürverschluss gemäss Anspruch 1 ausgebildet.

Zwar verfügt auch die DE-Patentanmeldung 101 64 484 über einen geteilten Betätigungshebel sowie ein die beiden Teilhebel wahlweise miteinander verbindendes Kupplungselement. Im Gegensatz hierzu steuert jedoch bei der Erfindungslehre der Verriegelungshebel das Kupplungselement, während der Kupplungshebel bzw. das Kupplungselement bei der DE 101 64 484 von einer Sicherungseinrichtung beaufschlagt wird, bei welcher es sich um eine Diebstahlsicherungseinrichtung und/oder eine Kindersicherungseinrichtung handeln kann.

Die vorliegende Innovation verallgemeinert also die Verwendung eines Betätigungshebels mit einem ersten Teilhebel und einem zweiten Teilhebel, die wahlweise mit Hilfe des Kupplungselementes miteinander verbunden werden, und zwar dergestalt, dass für die Steuerung des Kupplungselementes nun der zumeist ohnehin vorhandene Verriegelungshebel oder ein vergleichbares Verriegelungselement eingesetzt wird. Eine zusätzliche Sicherungseinrichtung in Gestalt einer Kindersicherungseinrichtung und/oder einer Diebstahlsicherungseinrichtung ist dementsprechend nicht erforderlich. Optional kann eine solche Sicherungseinrichtung natürlich Verwendung finden, wie nachfolgend noch näher beschrieben wird.

Es hat sich bewährt, den einen Teilhebel als Innenbetätigungs-Griffhebel und den anderen Teilhebel als Innenbetätigungs-Auslösehebel auszugestalten. Dabei mag der Innenbetätigungs-Griffhebel an einen Innentürgriff angeschlossen sein, während der Innenbetätigungs-Auslösehebel auf das Gesperre bzw. einen dort zumeist vorgesehenen Auslösehebel arbeitet. Das heißt, bei dem Betätigungshebel handelt es sich regelmäßig aber nicht einschränkend um den Innenbetätigungshebel.

Damit der Verriegelungshebel bzw. das Verriegelungselement in der Lage ist, das Kupplungselement zu steuern, verfügt der Verriegelungshebel über einen Steuerzapfen für eine Mitnahmekontur am Kupplungselement. Je nach Stellung des Steuerzapfens im Vergleich zu der Mitnahmekontur sorgen beide vorgenannten Elemente dafür, dass das Kupplungselement die beiden Teilhebel des Betätigungshebels miteinander verbindet oder eben nicht. In einer alternativen Ausgestaltungsvariante kann der Steuerzapfen des Verriegelungshebels auch auf einen Schenkel einer Schenkelfeder wirken, welche auf dem Kupplungselement angeordnet ist.

Bei dem Kupplungselement handelt es sich größtenteils um einen Kupplungshebel, welcher auf dem anderen Teilhebel des Innenbetätigungshebels schwenkbar gelagert ist. Dieser andere Teilhebel ist zumeist der Innenbetätigungs-Auslösehebel. Zugleich greift das Kupplungselement bzw. der Kupplungshebel in eine Ausnehmung des einen Teilhebels ein, bei welchem es sich um den Innenbetätigungs-Griffhebel handelt. Das Kupplungselement selber verfügt über eine Aufnahme für diesen einen Teilhebel bzw. den Innenbetätigungs-Griffhebel.

Der Betätigungshebel verschwenkt im Rahmen eines ersten Hubes bei in Verriegelungsstellung befindlichem Verriegelungshebel den Verriegelungshebel so, dass dieser, das heißt der Verriegelungshebel, das Kupplungselement in Eingriff mit den beiden Teilhebeln bringt. Grundsätzlich kann der Verriegelungshebel natürlich auch unabhängig vom Betätigungshebel für den erforderlichen Eingriff des Kupplungselementes mit den beiden Teilhebeln sorgen, nämlich indem der Verriegelungshebel entsprechend motorisch angesteuert wird.

Es wird hierauf jedoch verzichtet, sorgt vielmehr der Betätigungshebel selbst im Rahmen seines ersten Hubes für die notwendige Kopplung der beiden Teilhebel bei in Verriegelungsstellung befindlichem Verriegelungshebel. Denn ausgehend von dieser Position weisen die beiden Teilhebel keine mechanische Verbindung auf (Verriegelungshebel in der Stellung "verriegelt"), wobei nach Beendigung des ersten Hubes des Betätigungshebels dann für eine mechanische Kopplung durch das eingreifende Kupplungselement gesorgt ist.

Im Rahmen eines zweiten Hubes des Betätigungshebels erfolgt nun die Öffnung des Gesperres. Denn die mechanische Kopplung von Innenbetätigungs-Griffhebel und Innenbetätigungs-Auslösehebel nach dem ersten Hub des Betätigungshebels stellt sicher, dass beispielsweise Ziehbewegungen am Innentürgriff über den Innenbetätigungs-Griffhebel, den Innenbetätigungs-Auslösehebel und den Auslösehebel selbst schließlich auf das Gesperre übertragen werden.

Da erfindungsgemäß der Verriegelungshebel über den Steuerzapfen für die Schenkelfeder am Kupplungselement verfügt, kann anstelle der beschriebenen Zweihubbetätigung auch mit einer Einhubbetätigung des Betätigungshebels gearbeitet werden. In diesem Fall wird der Steuerzapfen nicht am Verriegelungshebel angebracht, so dass das Kupplungselement bei der erstmaligen Auslösung des Betätigungshebels unmittelbar den Innenbetätigungs-Griffhebel mit dem Innenbetätigungs-Auslösehebel koppelt. Durch diese im Zuge eines Hubes zu Anfang hergestellte mechanische Verbindung der beiden vorgenannten Teilhebel untereinander kann im weiteren Verlauf dieses einen Hubes das Gesperre unmittelbar geöffnet werden.

Eine solche Einhubbetätigung empfiehlt sich beispielsweise dann, wenn bei einem Kraftfahrzeug die Kraftfahrzeugtürverschlüsse bei der Fahrt automatisch verriegelt werden. Dann mag es von einem Fahrzeuginsassen gewünscht werden, mit nur einem einzigen Hub für eine Entriegelung und gleichzeitig Öffnung des Kraftfahrzeugtürverschlusses sorgen zu können. Daneben sind Situationen denkbar, bei denen die Kraftfahrzeugtürverschlüsse während der Fahrt oder auch im Stand von innen her manuell bzw. per Knopfdruck verriegelt werden. Um diesen Zustand davon zu unterscheiden, dass keine Verriegelung vorgenommen worden ist, wird man im erstgenannten Fall mit einer Zweihubbetätigung arbeiten, während bei entriegelten Kraftfahrzeugtürverschlüssen natürlich nur eine Einhubbetätigung zur Öffnung des Gesperres erforderlich ist. So oder so eröffnet die Erfindungslehre die Möglichkeit, wahlweise mit einer Einhub- oder Zweihubbetätigung je nach Kundenwunsch und den Erfordernissen das Gesperre bzw. den Kraftfahrzeugtürverschluss öffnen zu können. Zur Unterscheidung zwischen diesen beiden grundsätzlichen Vorgehensweisen ist es lediglich erforderlich, den Verriegelungshebel mit dem Steuerzapfen auszurüsten oder nicht.

Ergänzend lässt sich das Kupplungselement von einer Kindersicherungseinrichtung und/oder Diebstahlsicherungseinrichtung beaufschlagen. Das heißt, die Stellung "Kindersicherung ein" bzw. "Diebstahlsicherung ein" korrespondiert dazu, dass sich das Kupplungselement in ausgeschwenkter Stellung befindet, folglich die beiden Teilhebel des Betätigungshebels nicht miteinander verbunden sind. Dabei verbindet das Kupplungselement nur dann die beiden Teilhebel des Betätigungshebels miteinander, wenn sowohl die Kindersicherung als auch die Diebstahlsicherung ihre Stellung "aus" einnehmen. Dazu gehört die Überführung des Verriegelungshebels in die Position "entriegelt".

Im Ergebnis wird ein Kraftfahrzeugtürverschluss zur Verfügung gestellt, der nicht nur durch einen besonders einfach funktionierenden und kompakten Aufbau bei einer Zweihubbetätigung des Betätigungshebels überzeugt, sondern auch im Sinne eines Einhub-Overrides umfunktioniert werden kann. Das gelingt auf einfache Weise dadurch, dass der Steuerzapfen am Verriegelungshebel wegfällt, so dass das Kupplungselement im Zuge des einen Hubes unmittelbar einfällt, um die beiden betreffenden Teilhebel miteinander mechanisch zu verbinden. Optional lässt sich der beschriebene Kraftfahrzeugtürverschluss darüber hinaus mit einer Diebstahlsicherungs- und Kindersicherungsfunktion kombinieren. Hierin sind die wesentlichen Vorteile zu sehen.

Im Folgenden wird die Erfindung anhand eines Ausführungsbeispiels darstellenden Zeichnungen näher erläutert; es zeigen:
- **Fig. 1 bis 3**: verschiedene Funktionsstellungen des beschriebenen, nicht Teil der Erfindung darstellenden Kraftfahrzeugtürverschlusses, wobei der Steuerzapfen des Verriegelungshebels auf eine Kontur des Kupplungselementes wirkt
- **Fig. 4 bis 5**: verschiedene Funktionsstellungen des beschriebenen Kraftfahrzeugtürverschlusses, wobei der Steuerzapfen des Verriegelungshebels auf eine auf dem Kupplungselement angeordnete Schenkelfeder wirkt

Zum grundsätzlichen Aufbau des betreffenden Kraftfahrzeugtürverschlusses gehören ein Gesperre 1, 2 aus Drehfalle 1 und Sperrklinke 2, ein Betätigungshebel 3a, 3b sowie zwei Verriegelungshebel 4, 5. Die beiden Verriegelungshebel 4, 5 sind miteinander gekoppelt, indem ein Zapfen 6 des Verriegelungshebels 5 in ein Langloch 7 des Innenverriegelungshebels bzw. Mitnahmehebels 4 eingreift. Grundsätzlich ist natürlich auch nur ein Verriegelungshebel 4, 5 möglich.

So oder so ist ein lediglich in Fig. 3 angedeuteter Motor bzw. Elektromotor 8 in der Lage, den Verriegelungshebel 5 beim Übergang von der Fig. 1 zur Fig. 2 wie angedeutet im Uhrzeigersinn zu drehen, so dass der Innenverriegelungshebel 4 bzw. Mitnahmehebel durch den Eingriff des Zapfens 6 in die Ausnehmung bzw. das Langloch 7 eine Drehung im Gegenuhrzeigersinn um seine Achse 9 vollführt. Auf dieser Achse 9 sind gleichzeitig die beiden Teilhebel 3a, 3b des hieraus zusammengesetzten Betätigungshebels 3a, 3b gelagert, bei dem es sich im Ausführungsbeispiel um einen Innenbetätigungshebel 3a, 3b handelt. Der eine Teilhebel 3a ist als Innenbetätigungs-Griffhebel 3a ausgeführt, während der andere Teilhebel 3b einen Innenbetätigungs-Auslösehebel 3b darstellt.

Die beschriebene motorische Bewegung des Verriegelungshebels 5 und folglich des Innenverriegelungshebels 4 hat zur Folge, dass ein am Innenverriegelungshebel 4 befindlicher Zapfen 10 entweder mit einer Kontur 11 an einem Kupplungselement 12 oder mit einem Schenkel einer auf dem Kupplungselement 12 angeordneten Schenkelfeder 22 in Wechselwirkung tritt. Das als Kupplungshebel 12 ausgebildete Kupplungselement 12 ist in der Lage, wahlweise die beiden Teilhebel 3a, 3b miteinander mechanisch zu koppeln oder eben nicht. Dazu ist das Kupplungselement bzw. der Kupplungshebel 12 schwenkbar auf dem anderen Teilhebel 3b bzw. dem Innenbetätigungs-Auslösehebel 3b gelagert und verfügt über eine Aufnahme 13 für den einen Teilhebel 3a bzw. den Innenbetätigungs-Griffhebel 3a. Das Kupplungselement 12 ist insgesamt in einer Ausnehmung 14 des einen Teilhebels 3a bzw. des Innenbetätigungs-Griffhebels 3a angeordnet.

Wenn nun nach einer Ausgestaltung nach Fig. 1 und 2 der Innenverriegelungshebel 4 die Gegenuhrzeigersinnbewegung um die Achse 9 beim Übergang von der Fig. 1 zur Fig. 2 vollführt, so sorgt der an der Kontur bzw. Mitnahmekontur 11 entlanggleitende Zapfen 10 des Innenverriegelungshebels 4 dafür, dass das Kupplungselement 12 durch einen Ausstellbereich 11a der Kontur ausgeschwenkt wird. Denn bei der beschriebenen Gegenuhrzeigersinnbewegung des Innenverriegelungshebels 4 bewegt sich der Zapfen 10 gleichsam nach "oben" in den Fig. 1 und 2.

Nach einer Ausgestaltung gemäß den Fig. 4 und 5 ist auf dem Kupplungshebel 12, insbesondere auf einem Dorn 21, der gleichzeitig auch mit der Drehachse des auf dem Innenbetätigungshebel 3b gelagerten Kupplungshebels 12 zusammenfällt, eine Schenkelfeder 22 angeordnet, welche mit dem Steuerzapfen 10 des Verriegelungshebels 4 korrespondiert.

Vollführt der Verriegelungshebel 4 und damit auch der Steuerzapfen 10 eine Drehbewegung nach Fig. 1 und 2 im Gegenuhrzeigersinn, so verlagert der Steuerzapfen 10 gemäß Fig. 5 den Schenkel 23 der Schenkelfeder 22 mit der Konsequenz, dass der Kupplungshebel 12 aus seiner ausgeschwenkten Stellung heraus über die Schenkelfeder 22 verlagert wird.

Im Detail ist der Steuerzapfen 10 des Verriegelungshebels 4 in einem Bereich zwischen den beiden Schenkeln 23, 24 der Schenkelfeder 22 angeordnet, wobei der Steuerzapfen 10 bei Stellung des Verrieglungshebels nach Fig. 1 bzw. Fig. 4 den Schenkel 24 kontaktiert und bei Stellung des Verrieglungshebels 4 nach Fig. 2 bzw. Fig. 5 den Schenkel 23 der Schenkelfeder 22 kontaktiert.

Der ausgeschwenkte Kupplungshebel bzw. das Kupplungselement 12 ermöglicht nun, dass nach Beendigung eines ersten Betätigungshubes die beiden Teilhebel 3a, 3b mit Hilfe des Kupplungselementes 12 mechanisch miteinander verbunden sind. Das ist in der Fig. 2 bzw. in Fig. 5 dargestellt. Dabei hat der Verriegelungshebel 4, 5 bzw. der Innenverriegelungshebel 4 für die Steuerung des Kupplungselementes 12 gesorgt, nämlich durch das Zusammenspiel seines Zapfens 10 mit entweder der Kontur 11 oder der Schenkelfeder 22 am Kupplungselement 12.

Der erste Hub des Betätigungshebels 3a, 3b bzw. des Innenbetätigungs-Griffhebels 3a wird durch eine Ziehbewegung an einem Innentürgriff 15 hervorgerufen, welcher an dem betreffenden Innenbetätigungs-Griffhebel 3a über ein beliebiges Verbindungselement angeschlossen ist. Sobald nun durch diesen ersten Hub des Betätigungshebels 3a, 3b bzw. dessen Innenbetätigungs-Griffhebel 3a eine mechanische Kopplung der beiden Teilhebel 3a, 3b erreicht worden ist, kann der Innenbetätigungs-Auslösehebel 3b auf einen Auslösehebel 16 arbeiten, der mit einer Abkantung 17 ausgerüstet ist, gegen die eine Nase 18 des Innenbetätigungs-Auslösehebels 3b anliegt.

Dabei wird der Innenbetätigungs-Griffhebel 3a nach der zum ersten Hub korrespondierenden Ziehbewegung in die Stellung nach Fig. 1 federunterstützt zurückbewegt. Bei diesem Vorgang übergreift die Aufnahme 13 des Kupplungselementes 12 den Innenbetätigungs-Auslösehebel 3b, so dass das Kupplungselement 12 in der Ausnehmung 14 unter Verbindung der Teilhebel 3a, 3b zu liegen kommt (vgl. Fig. 3).

Nach Kopplung der beiden Teilhebel 3a, 3b ist die Nase 18 im Zuge eines zweiten Hubes des Betätigungshebels 3a, 3b in der Lage, den Auslösehebel 16 so zu beaufschlagen, dass das Gesperre 1, 2 geöffnet wird.

Die beschriebene motorische Verschwenkung des Innenverriegelungshebels 4 im Gegenuhrzeigersinn um seine Achse 9 korrespondiert beispielsweise zu einer Zentralverriegelungsfunktion. Denn in der Position "verriegelt" nach der Fig. 1 führen Ziehbewegungen am Innentürgriff 15 dazu, dass der Betätigungshebel 3a, 3b mit einem Ausleger 19 gegen einen Anschlag 20 des Verriegelungshebels 5 anläuft und diesen, das heißt den Verriegelungshebel 5, in seine Position "entriegelt" überführt. - Selbstverständlich kann der Innenverriegelungshebel 4 nicht nur motorisch, sondern auch manuell verschwenkt werden, was jedoch nicht dargestellt ist.

Bei dem beschriebenen Vorgang des Anlaufens des Auslegers 19 gegen den Anschlag 20 des Verriegelungshebels 5 sorgt der Zapfen 10 am Innenverriegelungshebel 4 automatisch für das bereits beschriebene Ausschwenken des Kupplungselementes 12. Nach Beendigung des ersten Hubes des Betätigungshebels 3a, 3b sind dadurch beide Teilhebel 3a, 3b gekoppelt. Gleichzeitig findet hierbei eine Entriegelung einer optionalen Kindersicherung bzw. Diebstahlsicherung statt.

So oder so sorgt dann der zweite Hub des Betätigungshebels 3a, 3b dafür, dass die nun durchgängige mechanische Verbindung vom Innentürgriff 15 bis hin zum Auslösehebel 16 bei Ziehbewegungen am Innentürgriff 15 eine Öffnung des Gesperres 1, 2 ermöglicht.

Das wird im Einzelnen bei Betrachtung der Fig. 3 deutlich. Denn nach Beendigung des ersten Hubes des Betätigungshebels 3a, 3b kehrt der Innenbetätigungs-Griffhebel 3a in seine Position nach der Fig. 1 federunterstützt zurück, so dass das Kupplungselement 12 die Position nach Fig. 3 einnimmt. Die beiden Teilhebel 3a, 3b sind gekoppelt, so dass eine erneute Ziehbewegung am Innentürgriff 15 für eine Gegenuhrzeigersinnverschwenkung des Betätigungshebels 3a, 3b um seine Achse 9 sorgt und folglich das Gesperre 1, 2 geöffnet wird.

Der beschriebene Kraftfahrzeugtürverschluss lässt auch eine Einhubbetätigung des Gesperres 1, 2 zu. Dazu sorgt dieser eine Hub nicht nur für eine Entriegelung des Kraftfahrzeugtürverschlusses, sondern gleichzeitig auch für dessen Öffnung. In diesem Fall ist der Steuerzapfen 10 am Verriegelungshebel bzw. Innenverriegelungshebel 5 nicht angebracht. Dadurch fällt das Kupplungselement 12 unmittelbar in die Ausnehmung 14 ein, wenn der Innenbetätigungs-Griffhebel 3a beaufschlagt wird. Gleichzeitig sorgt der Ausleger 19 dafür, dass der Innenverriegelungshebel 4 seine Stellung "entriegelt" einnimmt. Durch die mechanische Kopplung der beiden Teilhebel 3a, 3b lässt sich im Zuge dieses Hubes des Innenbetätigungs-Griffhebels 3a unmittelbar das Gesperre 1, 2 öffnen. Der Kraftfahrzeugtürverschluss nimmt also beim Übergang von der Fig. 1 zur Fig. 3 in diesem Fall nicht die Zwischenstellung nach Fig. 2 ein.

## Patentansprüche

1. Kraftfahrzeugtürverschluss, mit einem Gesperre (1. 2), mit wenigstens einem Betätigungshebel (3a, 3b), und mit einem Verriegelungshebel (4, 5), wobei der Betätigungshebel (3a, 3b) einen ersten Teilhebel (3a) und einen zweiten Teilhebel (3b) aufweist, und der Verriegelungshebel (4, 5) ein Kupplungselement (12) steuert, welches wahlweise die beiden Teilhebel (3a, 3b) miteinander verbindet, **dadurch gekennzeichnet, dass** der Verriegelungshebel (4, 5) einen Steuerzapfen (10) für eine Schenkelfeder (22) am Kupplungselement (12) aufweist, dass das Kupplungselement (12) über Schenkel (23, 24) der Schenkelfeder (22) durch den Steuerzapfen (10) des Verriegelungshebels (4, 5) verlagert wird, und dass der Steuerzapfen (10) in einem Bereich zwischen den beiden Schenkeln (23, 24) der Schenkelfeder (22) angeordnet ist.

2. Kraftfahrzeugtürverschluss nach Anspruch 1, **dadurch gekennzeichnet, dass** der Steuerzapfen (10) des Verriegelungshebels (4, 5) in der Position des Verriegelungshebels (5) "entriegelt" den Schenkel (23) und in der Position des Verriegelungshebels (5)"verriegelt" den Schenkel (24) kontaktiert.

3. Kraftfahrzeugtürverschluss nach Anspruch 1, **dadurch gekennzeichnet, dass** der eine Teilhebel (3a) als Innenbetätigungs-Griffhebei (3a) und der andere Teilhebel (3b) als Innenbetätigungs-Auslösehebel (3b) ausgebildet ist.

4. Kraftfahrzeugtorverschluss nach Anspruch 3, **dadurch gekennzeichnet, dass** der lnnenbetätigungs-Griffhebel (3a) an einen Innentürgriff (15) angeschlossen ist, während der Innenbetätigungs-Auslösehebel (3b) auf das Gesperre (1, 2) arbeitet.

5. Kraftfahrzeugtürverschlues nach einem der Ansprüche 1 bis 4, **dadurch gekennzeichnet, dass** das Kupplungselement (12) auf dem anderen Teilhebel (3b) des Betätigungshebels (3a, 3b) schwenkbar gelagert ist.

6. Kraftfahrzeugtürverschiuss nach einem der Ansprüche 1 bis 5, **dadurch gekennzeichnet, dass** das Kupplungselement (12) in eine Ausnehmung (14) des einen Teilhebels (3a) eingreift.

7. Kraftfahrzeugtürverschluss nach einem der Ansprüche 1 bis 6, **dadurch gekennzeichnet, dass** das Kupplungselement (12) eine Aufnahme (13) für den einen Teilhebel (3a) aufweist.

8. Kraftfahrzeugtürverschluss nach einem der Ansprüche 1 bis 7, **dadurch gekennzeichnet, dass** der Betätigungshebel (3a, 3b) im Rahmen eines ersten Hubes bei in Verriegelungsstellung befindlichem Verriegelungshebel (4, 5) den Verriegelungshebel (4, 5) so verschwenkt, dass dieser das Kupplungselement (12) in Eingriff mit beiden Teilhebeln (3a, 3b) bringt, und dass der Betätigungshebel (3a, 3b) im Rahmen eines zweiten Hubes die mechanisch miteinander verbundenen Teilhebel (3a, 3b) zur Öffnung des Gesperres (1, 2) beaufschlagt.

## Claims

1. Vehicle door latch with a locking mechanism (1, 2), also comprising at least one operating lever (3a, 3b) and a locking lever (4, 5), in which the operating lever (3a, 3b) contains a first partial lever (3a) and a second partial lever (3b) and in which the locking lever (4, 5) controls a coupling element (12), which optionally connects the two partial levers (3a, 3b) with each other, **characterized in that** the locking lever (4,5) contains a control journal (10) for a leg spring (22) on the coupling element (12) and in which the coupling element (12) is displaced via the legs (23, 24) of the leg spring (22) by the control journal (10) of the locking lever (4, 5) and in which the control journal (10) is arranged in an area between the two legs (23, 24) of the leg spring (22).

2. Vehicle door latch according to claim 1, **characterized in, that** the control journal (10) of the locking lever (4, 5) is in contact with leg (23) in the "unlocked" position of the locking lever (5) and is in contact with the leg (24) in the "locked" position of the locking lever (5).

3. Vehicle door latch according to claim 1, **characterized in that** one partial lever (3a) is designed as an internal release handle lever (3a) and the other partial lever (3b) as an internal release actuation lever (3b).

4. Vehicle door latch according to claim 3, **characterized in that** the internal release handle lever (3a) is connected to an internal door handle (15), whilst the internal release actuation lever (3b) acts upon the locking mechanism (1, 2).

5. Vehicle door latch according to one of the claims 1 to 4, **characterized in that** the coupling element (12) is pivotably arranged on the other partial lever (3b) of the operating lever (3a, 3b).

6. Vehicle door latch according to one of the claims 1 to 5, **characterized in that** the coupling element (12) engages into a recess (14) of the one partial lever (3a).

7. Vehicle door latch according to one of the claims 1 to 6, **characterized in that** the coupling element (12) contains a seat (13) for the one partial lever (3a).

8. Vehicle door latch according to one of the claims 1 to 7, **characterized in that** the operating lever (3a, 3b) pivots the locking lever (4, 5) during a first stroke, whilst the locking lever (4, 5) is in the locking position, in such a way that it engages the coupling element (12) in the two partial levers (3a, 3b) and **in that** during a second stroke, the operating lever (3a, 3b) acts upon the mechanically connected partial lever (3a, 3b) to open the locking mechanism (1, 2).

## Revendications

1. Fermeture de porte de véhicule à moteur avec un dispositif de blocage (1, 2), avec au moins un levier d'ouverture (3a, 3b) et un levier de verrouillage (4, 5), le levier d'ouverture (3a, 3b) présentant un premier levier partiel (3a) et un deuxième levier partiel (3b) et le levier de verrouillage (4, 5) commandant un élément de couplage (12) qui, au choix, relie les deux leviers partiels (3a, 3b) **caractérisée en ce que** le levier de verrouillage (4, 5) présente un pion de commande (10) pour un ressort spiralé (22) placé à l'élément de couplage (12), que l'élément de couplage (12) est déplacé via les branches (23, 24) du ressort spiralé (22) par le pion de commande (10) du levier de verrouillage (4, 5) et que le pion de commande (10) est disposé dans une zone entre les deux branches (23, 24) du ressort spiralé (22).

2. Fermeture de porte de véhicule à moteur selon la revendication 1 **caractérisée en ce que** le pion de commande (10) du levier de verrouillage (4, 5) dans la position du levier de verrouillage (5) « déverrouillée » a contact avec la branche (23) et dans la position du levier de verrouillage (5) « verrouillée » a contact avec la branche (24).

3. Fermeture de porte de véhicule à moteur selon la revendication 1 **caractérisée en ce qu'**un levier partiel (3a) est formé en tant que levier à poignée à ouverture intérieure (3a) et l'autre levier partiel (3b) en tant que levier de déclenchement à ouverture intérieure (3b).

4. Fermeture de porte de véhicule à moteur selon la revendication 3 **caractérisée en ce que** le levier à poignée à ouverture intérieure (3a) est associé à une poignée de porte intérieure (15) alors que le levier de déclenchement à ouverture intérieure (3b) agit sur le dispositif de blocage (1, 2).

5. Fermeture de porte de véhicule à moteur selon l'une des revendications 1 à 4 **caractérisée en ce que** l'élément de couplage (12) est logé de façon pivotante sur l'autre levier partiel (3b) du levier d'ouverture (3a, 3b).

6. Fermeture de porte de véhicule à moteur selon l'une des revendications 1 à 5 **caractérisée en ce que** l'élément de couplage (12) s'engrène dans une cavité (14) d'un levier partiel (3a).

7. Fermeture de porte de véhicule à moteur selon l'une des revendications 1 à 6 **caractérisée en ce que** l'élément de couplage (12) présente une cavité (13) pour le levier partiel (3a).

8. Fermeture de porte de véhicule à moteur selon l'une des revendications 1 à 7 **caractérisée en ce que** le levier d'ouverture (3a, 3b) fait pivoter le levier de verrouillage (4, 5) dans le cadre d'une première course pour le levier de verrouillage (4, 5) se trouvant en position de verrouillage de façon que celui-ci mette l'élément de couplage (12) en prise avec les deux leviers parties (3a, 3b) et que le levier d'ouverture (3a, 3b) sollicite les leviers partiels associés par action mécanique pour ouvrir le dispositif de blocage (1, 2) dans le cadre d'une deuxième course.
